# EUROPÄISCHE PATENTSCHRIFT

(11) **EP 1 327 104 B1**
(45) Veröffentlichungstag und Bekanntmachung des Hinweises auf die Patenterteilung: **28.12.2005**
(21) Anmeldenummer: 01983559.4
(22) Anmeldetag: 17.10.2001
(51) Int. Cl.: F23C 6/04, F23G 5/027, F23L 9/04, F23L 7/00, F23G 5/50

(54) **VERFAHREN ZUR GESTUFTEN VERBRENNUNG VON BRENNSTOFFEN**
METHOD FOR THE STEPPED COMBUSTION OF FUEL
PROCEDE DE COMBUSTION ETAGEE DE COMBUSTIBLES

(30) Priorität: 18.10.2000 DE 10051733
(43) Veröffentlichungstag der Anmeldung: 16.07.2003
(73) Patentinhaber: Fraunhofer-Gesellschaft zur Förderung der angewandten Forschung e.V., 80686 München (DE)
(72) Erfinder: WOLF, Christian, 44388 Dortmund (DE); KELDENICH, Kai, 45134 Essen (DE)
(74) Vertreter: Olgemöller, Luitgard Maria
(86) Internationale Anmeldenummer: PCT/EP2001/012029
(87) Internationale Veröffentlichungsnummer: WO 2002/033317

(56) Entgegenhaltungen:
- EP-A- 0 486 728
- US-A- 3 759 036
- US-A- 4 495 872
- US-A- 5 553 556

## Beschreibung

Die vorliegende Erfindung betrifft ein Verfahren, bei dem ein fester Brennstoff mit oftmals heterogenen Eigenschaften, vorzugsweise Abfall oder Biomasse, unter Bedingungen verbrannt wird, die das Entstehen von Stickoxiden verringern bzw. unterdrücken.

Stickoxide sind in der Umwelt und insbesondere nach Verbrennungsprozessen ein nicht erwünschtes Produkt. Daher wird üblicherweise ein erheblicher verfahrenstechnischer Aufwand betrieben, um die prozeßintern entstandenen Stickoxide durch eine aufwendige Rauchgasnachbehandlung zu verhindern.

Bei der Verbrennung von festen Brennstoffen, insbesondere Abfall oder Biomasse, wird Sauerstoff im Übermaß benötigt, um die entsprechenden Verbrennungsreaktionen herbeizuführen. Im Kontaktbereich zwischen gasförmigem Sauerstoff und dem festen Brennstoff wird üblicherweise eine (über-)stöchiometrische Atmosphäre eingestellt, um den Ausbrand der festen Brennstoffe sicher zu stellen. Durch die angewandte (über-)stöchiometrische Betriebsweise wird oftmals bewirkt, daß teilweise Vorläufersubstanzen von Stickoxiden (HCN, Amine, Oxycyane), die aus dem Brennstoff in der Entgasungs- und Pyrolysezone entstehen, im Nahbereich der Brennkammer zu unerwünschten Stickoxiden (Brennstoff-NOx) aufoxidiert werden. Trotz dieser Verfahrensweise entstehen partiell Zonen mit großem und schnellem Brennstoffumsatz, in denen ein unter- bzw. nahstöchiometrisches Gemisch auftritt. Dort entstehen besonders heiße Zonen, die die Bildung von thermischen oder prompten Stickoxiden begünstigen.

Um die Entstehung von Brennstoff-NOx zu vermindern, wurde - vor allem für flüssige, gasförmige und staubförmige Brennstoffe - die Methodik der gestuften Verbrennung eingeführt. Dabei wird durch Luftstufung bzw. gezielte Luftverteilung zwischen Primär-, Sekundär- und ev. Tertiärluft erreicht, daß in einem ersten Verbrennungsabschnitt durch unterstöchiometrische Betriebsweise die Vorläufersubstanzen von Brennstoff-NOx zu N₂ reduziert werden (vgl. z.B. US-Patent 5,626,085 oder US-Patent 4,704,084). Der Reaktionsablauf ist dabei sehr vielschichtig und nicht vollständig geklärt.

Durch die in diesem Bereich ebenfalls vorhandene unverbrannte Substanz CO (Produkt der unvollständigen Verbrennung) kann zudem NO zu N₂ reduziert werden (vereinfacht: 2 CO + 2 NO→2 CO₂ + N₂) Dabei ist aber darauf zu achten, daß die reagierenden Prozeßgase innig vermischt werden, um die Reaktion zu ermöglichen.

Bei der Verbrennung von festen Brennstoffen, insbesondere Abfall, ist dieses Verfahren bisher nicht erfolgreich einsetzbar, da die Nachverbrennung der unverbrannten Bestandteile (z.B. CO, CₓH_{y}) erfahrungsgemäß große Schwierigkeiten mit sich bringt. Große Mengen an Unverbranntem werden nicht zur Reaktion gebracht, da zumeist nur eine unzureichende Vermischung mit Sauerstoff geschieht, die Temperatur z.B. durch die Eindüsung von Sekundärluft deutlich abgesenkt wird und somit die Reaktionsgeschwindigkeit zum schnellen Abbau nicht mehr ausreicht.

Aufgabe der vorliegenden Erfindung ist es, ein Verfahren für vor allem feste, auch inhomogene Brennstoffe bereitzustellen, bei dem die Bildung von Stickoxiden weitgehend vermieden oder zumindest reduziert wird.

Diese Aufgabe wird durch die Bereitstellung eines Verfahrens gelöst, das eine Stufung der Luftzugabe zur Erzielung einer erst unter- und dann überstöchiometrischen Reaktionsatmosphäre sowie die anschließende bzw. begleitende Nachbehandlung der Rauchgase mit einem als Feststoff vorliegenden Katalysator umfaßt, der die ablaufenden Reaktionen verbessert und beschleunigt und somit die Bildung inerten Stickstoffs unterstützt.
**Figur 1** zeigt schematisch die Luftstufung und Katalysatoraufgabe in einem Verbrennungsverfahren gemäß der vorliegenden Erfindung an einer beispielhaften Verbrennungsanlage.

Die Erfindung sieht vor, daß einerseits die bisher für flüssige und andere homogene Brennstoffe eingesetzte, gestufte Verbrennung auch für heterogene Brennstoffe wie Abfall oder Biomasse eingesetzt wird, welche zusätzlich zu der Problematik, die durch die Inhomogenität vorgegeben ist, häufig sehr stark mit stickstoffhaltigen Substanzen belastet sind. Dadurch soll die Entstehung von Stickoxid weitgehend vermieden oder völlig unterdrückt werden. Weiterhin soll durch die Zugabe eines geeigneten Katalysators in einen Bereich der Verbrennungsanlage, der in Strömungsrichtung gesehen nicht vor dem Bereich der Verbrennung mit überstöchiometrisch vorhandenem Sauerstoff liegt, erreicht werden, daß einerseits die vorgesehene Luftmenge für die überstöchiometrische Verbrennung von einer ggf. erfolgenden Impulszugabe in der Brennkammer unabhängig ist und andererseits trotzdem genügend Sauerstoff zum Ausbrand der noch unverbrannten Substanzen vorliegt.

Durch die Stufung der Luftzugabe wird zunächst erreicht, daß sich im Bereich der Brennkammer der Feststoff nah- bis deutlich unterstöchiometrisch umsetzt (kontrollierte Vergasung durch nah- bzw. unterstöchiometrische Luftzugabe im Primärluftbereich). Dabei wird die Bildung von unkontrollierten Temperaturspitzen im Bereich der Brennkammer unterdrückt. Verfahrensbedingt entstehen dabei größere Mengen an unverbrannten Substanzen (z.B. CO, CₓH_{y}, Aromaten usw.). Die Vorläufersubstanzen (z.B. HCN, Amine) der Stickoxide zählen ebenfalls zu diesen Substanzen. Bereits entstandenes NO kann in diesem Bereich bei Kontakt mit CO zu CO₂ und N₂ abreagieren, da die Sauerstoffaffinität des Kohlenstoffs größer ist als die des Stickstoffs.

Im nachfolgenden Bereich (dem Übergang der Brennkammer, in der die festen Bestandteile des Brennstoffs brennen, zum sogenannten Feuerraum oder Freibord, in dem vor allem Gase brennen, und ggf. zusätzlich an einer in Rauchgasströmungsrichtung nachfolgenden Stelle) erfolgt eine Einspeisung von weiterer Verbrennungsluft (Sekundär- und evtl. Tertiärluft), um die unverbrannten Substanzen nachzuverbrennen. Hierdurch wird eine überstöchiometrische Atmosphäre geschaffen. Die restlichen unverbrannten Substanzen werden weitgehend abreagiert. Eine deutliche Reduktion der Entstehung von thermischem und promptem NOₓ ist die Folge der gestuften Betriebsweise.

Um diese Prozesse zu intensivieren bzw. zu optimieren, werden dem Rauchgas zusätzlich Anteile eines als Feststoff vorliegenden Katalysators hinzugefügt, der vorzugsweise feinteilig ist und/oder eine hohe Oberfläche aufweist. Der erfindungsgemäß einzusetzende Katalysator ist in der Lage, nicht-gasförmigen Überschuß-Sauerstoff in Kontaktreaktionen an gasförmige Substanzen abzugeben und sich anschließend auch wieder zu regenerieren. Bei den gasförmigen Substanzen handelt es sich dabei vorzugsweise um oxidierbare Substanzen, insbesondere beispielsweise um CₓH_{y} (Kohlenwasserstoffe), Kohlenmonoxid, es können mit ihm aber auch schwer abbaubare Giftstoffe wie PCB's, Dioxine oder Furane oxidiert werden.

Geeignet für die Zwecke der vorliegenden Erfindung sind z.B. ferro-oxidische Katalysatoren, z.B. feindisperses Eisenoxid. Die Zugabe kann zusammen mit der Sekundärluft und/oder ggf. zusätzlich eingedüster Tertiärluft erfolgen. Alternativ kann der Katalysator auch auf anderen Wegen, z.B. mit rezirkuliertem Rauchgas oder mit Dampf, eingeblasen werden. Eine Eindüsung in einen anderen, in Strömungsrichtung weiter hinten liegenden Bereich des Feuerraums bzw. des Kessels bei einer niedrigeren Temperatur ist ebenfalls möglich. Der Fachmann wird die geeignete Variante ohne weiteres unter Berücksichtigung nach den gegebenen Prozeßbedingungen auswählen. Wesentlich ist, daß der Katalysator erst nach einer gewissen Minimal-Verweilzeit des Rauchgases in der Brennkammer bzw. im Feuerraum oder Freibord zum Einsatz kommt, um die oben genannten Reaktionen zur Stickstoffmonoxidreduktion nicht zu behindern. Der Katalysator unterstützt die Verbrennung mit im Überschuß vorhandenem Sauerstoff, so daß sich keine unverbrannten Substanzen durch den Kesselbereich bis in die Rauchgasreinigung bewegen können.

Nach der Brennkammer und dem Feuerraum oder Freibord ist die Menge an Stickoxiden bei Anwendung des erfindungsgemäßen Verfahrens so gering, daß keine weiteren additiven Maßnahmen (z.B. SNCR - selektive nichtkatalytische Reduktion, SCR - selektive katalytische Reduktion) notwendig sind, um die Stickoxide auf ein Maß zu reduzieren, das durch die Genehmigung vorgeschrieben ist. Als weiterer Effekt wird die Neubildung von Dioxinen und Furanen unterdrückt, da die entsprechenden Vorläufersubstanzen für die de-novo-Synthese in geringerer Menge anfallen bzw. die Zersetzung von Dioxinen und Furanen und dergleichen katalytisch ermöglicht wird, und zwar auch noch in kälteren Regionen des Feuerraums.

In einer bevorzugten Ausgestaltung der Erfindung wird dem Rauchgas in der Brennkammer zusätzlich ein Impuls aufgeprägt. Dies kann beispielsweise durch die Aufgabe von rezirkuliertem Rauchgas oder gespanntem Wasserdampf oder ähnlichen Medien durch geeignet angeordnete Düsen erfolgen. Derartige Verfahrensschritte sind beispielsweise aus der DE 196 19 764 A1 der Hoechst AG oder der WO 93/07422 der VAW Aluminium AG bekannt. Durch diese Maßnahme wird Turbulenz unabhängig von der Einbringung zusätzlichen Sauerstoffs erzeugt, wodurch unvollständig verbrannte Substanzen wie CO und NO besser miteinander in Kontakt kommen und zu N₂ und CO₂ abreagieren können. Die Vorläufersubstanzen von Stickoxiden werden in diesem Bereich, der sich durch eine unterstöchiometrische Atmosphäre auszeichnet, ebenfalls in hohem Maße zu N₂ reduziert. Trotzdem noch entstehende Stickoxide können wie voranstehend beschrieben zu N₂ reduziert werden.

Ergänzend kann auch im Übergang von der Brennkammer zum Feuerraum oder Freibord zusätzlicher Vermischungsimpuls in die Brenngase eingebracht werden, beispielsweise durch rezirkuliertes Rauchgas oder Dampf. Auch diese Verfahrensführung ist aus dem Stand der Technik bekannt, siehe z.B. DE 44 02 172 A1.

Die Zugabe von Primärluft kann so gesteuert werden, daß bestimmte Temperaturziele (z.B. Temperatur unterhalb Ascheerweichungspunkt) im oder auf dem Brennbett eingehalten werden.

Diese Temperaturziele können durch geeignete Temperaturmeßeinrichtungen überwacht werden, beispielsweise mit Hilfe einer Infrarotkamera. Ergänzend kann die Gasatmosphäre und insbesondere der Sauerstoffgehalt durch geeignete Meßinstrumente überwacht werden.

Alternativ ist es möglich, den Katalysator auch erst im weiteren Verlauf des Feuerraums bzw. des Kessels dem Rauchgas hinzuzufügen. Der Fachmann wird die geeignete Variante ohne weiteres unter Berücksichtigung nach den gegebenen Prozeßbedingungen auswählen.

Nachstehend soll die Erfindung anhand eines Beispiels und der beigefügten **Figur 1** näher erläutert werden.

Es wird ein Verbrennungsprozeß dargestellt, bei dem ein Brennstoff wie Müll 1 aufgegeben wird. Durch einen Aufgabeschieber 2 wird der Brennstoff in die Brennkammer 3 geschoben. Dort wird der Brennstoff unter Zuführung von primärer Verbrennungsluft 4 unterstöchiometrisch verbrannt bzw. vergast. Eine Temperaturüberwachung und die Steuerung der Luftverteilung erfolgt unter Zuhilfenahmen einer Infrarotkamera 5 z.B an der Rückwand der Brennkammer. Die aus dem Feststoffbett aufsteigenden Vergasungsprodukte können durch die gezielte Zugabe von rezirkuliertem Rauchgas 6 oder dgl. innig vermischt werden. Nach der Vermischung erfolgt im Übergang von Brennkammer zum Feuerraum 7 eine Eindüsung von weiterer Verbrennungsluft (Sekundärluft 8 bzw. Tertiärluft 9). Hier wird die Nachverbrennung der unverbrannten Substanzen aus der Brennkammer erreicht. Durch eine zusätzliche Dotierung der Sekundär- oder Tertiärluft mit einem feinteiligen Katalysator bei 8 und/oder bei 9 wird im nachfolgenden Feuerraum 7 ein sehr guter Ausbrand erzielt. Alternativ oder zusätzlich kann der Katalysator auch erst im weiteren Verlauf des Feuerraums bzw. des Kessels 10 dem Rauchgas hinzugefügt werden, wenn die Prozeßbedingungen dies vorteilhaft erscheinen lassen.

## Patentansprüche

1. Verfahren zur Verbrennung auch inhomogener, fester Brennstoffe in einer Feuerungsanlage, das die folgenden Schritte aufweist:
(a) Verbrennung, Teilverbrennung bzw. Vergasung der festen Brennstoffe in der Brennkammer unter unterstöchiometrischer Sauerstoffatmosphäre,
(b) Zuführung zusätzlichen Sauerstoffs in den Brennraum im Übergangsbereich von Brennkammer zu Feuerraum oder Freibord in einer überstöchiometrischen Menge,
(c) Zugabe eines als Feststoff vorliegenden Katalysators zur Verbesserung bzw. Beschleunigung der ablaufenden Reaktionen in dem Bereich, in dem auch die überstöchiometrische Sauerstoffmenge zugeführt wird, oder in einem nachfolgenden Bereich.

2. Verfahren nach Anspruch 1, **dadurch gekennzeichnet, daß** der Katalysator ausgewählt ist unter Materialien, die bei den herrschenden Umgebungsbedingungen Sauerstoff in Kontaktreaktionen an gasförmige Substanzen abzugeben und insbesondere Kohlenwasserstoffe und Kohlenmonoxid zu oxidieren vermögen.

3. Verfahren nach Anspruch 1 oder 2, **dadurch gekennzeichnet, daß** als Katalysator ein ferro-oxidischer Katalysator eingesetzt wird, insbesondere feindisperses Eisenoxid.

4. Verfahren nach einem der voranstehenden Ansprüche, **dadurch gekennzeichnet, daß** in Rauchgasrichtung der Zugabe der Sekundärluft nachfolgend Tertiärluft eingebracht wird.

5. Verfahren nach einem der voranstehenden Ansprüche, **dadurch gekennzeichnet, daß** der Katalysator zusammen mit der Sekundärluft eingebracht wird.

6. Verfahren nach einem der voranstehenden Ansprüche, **dadurch gekennzeichnet, daß** Katalysator ausschließlich oder zusätzlich in einem in Rauchgasrichtung weiter hinten liegenden Teil des Feuerraums oder im Kesselbereich der Feuerungsanlage zugegeben wird

7. Verfahren nach einem der Ansprüche 1 bis 4, **dadurch gekennzeichnet, daß** dem in der Brennkammer befindlichen Gas zusätzlich Mischimpuls aufgeprägt wird.

8. Verfahren nach Anspruch 7, **dadurch gekennzeichnet, daß** der Mischimpuls durch Eindüsung von rezirkuliertem Rauchgas oder gespanntem Wasserdampf aufgeprägt wird.

9. Verfahren nach Anspruch 7 oder 8, **dadurch gekennzeichnet, daß** die Mischimpulsaufgabe im Brennraum erfolgt.

10. Verfahren nach einem der Ansprüche 7 bis 9, **dadurch gekennzeichnet, daß** die Mischimpulsaufgabe im Übergangsbereich zwischen Brennkammer und Feuerraum bzw. Freibord oder in Rauchgasrichtung dahinter erfolgt.

11. Verfahren nach Anspruch 10, **dadurch gekennzeichnet, daß** Katalysator zusammen mit rezirkuliertem Rauchgas oder gespanntem Wasserdampf eingedüst wird.

12. Verfahren nach einem der voranstehenden Ansprüche, **dadurch gekennzeichnet, daß** der Sauerstoffgehalt im Brenn- und/oder im Feuerraum kontrolliert und geregelt wird.

## Claims

1. Process for combusting even inhomogeneous, solid fuels in a firing plant, which has the following steps:
(a) combustion, partial combustion or gasification of the solid fuels in the combustion chamber under below-stoichiometric oxygen atmosphere,
(b) supply of additional oxygen to the combustion chamber in the transition region from combustion chamber to furnace chamber or freeboard in an above-stoichiometric quantity,
(c) addition of a catalyst present as a solid for improving or accelerating the proceeding reactions in the region in which the above-stoichiometric quantity of oxygen is also supplied, or in a subsequent region.

2. Process according to claim 1, **characterised in that** the catalyst is selected from materials which are able to release oxygen in contact reactions on gaseous substances at the prevailing ambient conditions and are able to oxidise in particular hydrocarbons and carbon monoxide.

3. Process according to claim 1 or 2, **characterised in that** a ferro-oxidic catalyst is used as catalyst, in particular finely dispersed iron oxide.

4. Process according to one of the preceding claims, **characterised in that** tertiary air is introduced in flue gas direction following the addition of secondary air.

5. Process according to one of the preceding claims, **characterised in that** the catalyst is introduced together with the secondary air.

6. Process according to one of the preceding claims, **characterised in that** catalyst is added solely or additionally in a part of the furnace chamber lying further upstream in flue gas direction or in the boiler region of the firing plant.

7. Process according to one of claims 1 to 4, **characterised in that** a mixing pulse is additionally imposed on the gas situated in the combustion chamber.

8. Process according to claim 7, **characterised in that** the mixing pulse is imposed by injecting recirculated flue gas or live steam.

9. Process according to claim 7 or 8, **characterised in that** the mixing pulse delivery takes place in the combustion chamber.

10. Process according to one of claims 7 to 9, **characterised in that** the mixing pulse delivery takes place in the transition region between combustion chamber and furnace chamber or freeboard or upstream in flue gas direction.

11. Process according to claim 10, **characterised in that** catalyst is injected together with recirculated flue gas or live steam.

12. Process according to one of the preceding claims, **characterised in that** the oxygen content in the combustion chamber and/or in the furnace chamber is controlled and regulated.

## Revendications

1. Procédé de combustion de combustibles solides, même non homogènes, dans une installation de chauffage, procédé qui présente les étapes suivantes :
(a) combustion, combustion partielle ou gazéification des combustibles solides dans la chambre de combustion sous atmosphère d'oxygène sub-stoechiométrique,
(b) acheminement d'oxygène supplémentaire à l'espace de combustion dans la zone de transition entre la chambre de combustion et le foyer ou le franc bord en quantité sur-stoechiométrique,
(c) addition d'un catalyseur présent sous forme solide pour améliorer ou accélérer les réactions en cours dans la zone dans laquelle on achemine également la quantité d'oxygène sur-stoechiométrique ou dans une zone suivante.

2. Procédé selon la revendication 1, **caractérisé en ce que** le catalyseur est choisi parmi des matériaux qui sont en mesure, dans les conditions environnantes régnant, de délivrer de l'oxygène, dans des réactions de contact, à des substances gazeuses et, en particulier, d'oxyder des hydrocarbures et du monoxyde de carbone.

3. Procédé selon la revendication 1 ou 2, **caractérisé en ce que** l'on utilise comme catalyseur un catalyseur d'oxyde de fer, en particulier un oxyde de fer finement dispersé.

4. Procédé selon l'une quelconque des revendications précédentes, **caractérisé en ce que** l'on introduit de l'air tertiaire dans le sens du gaz de fumée après addition de l'air secondaire.

5. Procédé selon l'une quelconque des revendications précédentes, **caractérisé en ce que** l'on introduit le catalyseur conjointement avec l'air secondaire.

6. Procédé selon l'une quelconque des revendications précédentes, **caractérisé en ce que** l'on ajoute le catalyseur exclusivement ou en plus dans une partie du foyer située plus loin derrière dans le sens du gaz de fumée ou dans la zone de la chaudière de l'installation de chauffage.

7. Procédé selon l'une quelconque des revendications 1 à 4, **caractérisé en ce que** l'on applique en plus une impulsion de mélange dans le gaz se trouvant dans la chambre de combustion.

8. Procédé selon la revendication 7, **caractérisé en ce que** l'impulsion de mélange est appliquée par injection de gaz de fumée remis en circulation ou de vapeur d'eau comprimée.

9. Procédé selon la revendication 7 ou 8, **caractérisé en ce que** l'opération d'impulsion de mélange s'effectue dans l'espace de combustion.

10. Procédé selon l'une quelconque des revendications 7 à 9, **caractérisé en ce que** l'opération d'impulsion de mélange s'effectue dans la zone de transition entre la chambre de combustion et le foyer ou le franc bord ou derrière, dans le sens du gaz de fumée.

11. Procédé selon la revendication 10, **caractérisé en ce qu'**on injecte le catalyseur conjointement avec le gaz de fumée remis en circulation ou la vapeur d'eau comprimée.

12. Procédé selon l'une quelconque des revendications précédentes, **caractérisé en ce que** l'on contrôle et l'on règle la teneur en oxygène dans l'espace de combustion et/ou dans le foyer.
